# EUROPÄISCHE PATENTSCHRIFT

(11) **EP 4 086 426 B1**
(45) Veröffentlichungstag und Bekanntmachung des Hinweises auf die Patenterteilung: **11.02.2026**
(21) Anmeldenummer: 21171872.1
(22) Anmeldetag: 03.05.2021
(51) Int. Cl.: E21B 17/046

(54) **GESTÄNGESCHUSS EINES ERDBOHRGESTÄNGES**
ROD LACING OF A BOREHOLE ROD
ACCOUPLEMENT DE TIGES D'UNE TIGE DE TARIÈRE

(43) Veröffentlichungstag der Anmeldung: 09.11.2022
(73) Patentinhaber: TRACTO-TECHNIK GmbH & Co. KG, 57368 Lennestadt (DE)
(72) Erfinder: Boike, Volker, 57368 Lennestadt (DE); Klein, Tobias, 57368 Lennestadt (DE)
(74) Vertreter: Hoffmann Eitle

(56) Entgegenhaltungen:
- EP-A1- 3 647 531
- DE-A1- 102006 019 396
- DE-U1- 20 012 524
- GB-A- 2 106 608
- US-A- 3 986 570
- US-A- 4 010 966
- US-A1- 2019 195 286

## Beschreibung

Die Erfindung betrifft einen Gestängeschuss eines Erdbohrgestänges, ein Erdbohrwerkzeug, ein Verwenden eines Gestängeschusses oder eines Erdbohrwerkzeugs sowie ein Verfahren zum Einbringen einer Erdbohrung in Erdreich.

Beim gestängebasierten Bohren im Erdreich, insbesondere zur Herstellung von sogenannten Horizontalbohrungen, die im Wesentlichen parallel oder in einem relativ geringen Neigungswinkel zur Erdoberfläche verlaufen können, wird ein Bohrkopf oder Bohrwerkzeug mittels eines Bohrgestänges von einer an der Erdoberfläche oder in einer Baugrube angeordneten Antriebsvorrichtung vorgetrieben. Die dabei eingesetzten Bohrgestänge bestehen üblicherweise aus einzelnen miteinander verbundenen Gestängeschüssen, die - dem Bohrverlauf entsprechend - nach und nach an das hintere Ende des bereits verbohrten Bohrgestänges angesetzt und mit diesem verbunden werden.

Zur Verbindung der Gestängeschüsse miteinander sind unterschiedliche Ausgestaltungen bekannt. So können die Gestängeschüsse mittels einer Gewindeverbindung und/oder einer Steckverbindung verbunden werden.

Aus DE 10 2011 010 958 A1 ist es bekannt, zur Verbindung von zwei Gestängeschüssen eines Bohrgestänges eine Möglichkeit anzugeben, die die Vorteile der aus dem Stand der Technik bekannten Gewindeverbindungen und der Axialsteckverbindungen miteinander kombiniert. Dabei wird eine Steckverbindung beschrieben, die - ähnlich wie eine Gewindeverbindung - auf spiralförmige auf einem im Querschnitt kreisförmigen Gewindestecker bzw. in einer entsprechenden Gewindebuchse verlaufenden Vorsprüngen/Nuten beruht, wobei die Vorsprünge/Nuten so ausgelegt sind, dass die für eine Gewindeverbindung charakteristische Selbsthemmung nicht auftritt.

DE 200 12 524 U1 offenbart eine Gestängekupplung mit einem Querschnitt in Form eines gerundeten Polygonnippels mit unterschiedlichen Radien bzw. einer entsprechenden Polygonmuffe.

Ausgehend von diesem Stand der Technik lag der Erfindung die Aufgabe zugrunde. eine verbesserte Steckverbindung für ein Erdbohrgestänge, insbesondere eines Gestängeschusses oder Erdbohrwerkzeugs, und eine Verwendung und ein Verfahren anzugeben. Insbesondere kann eine erhöhte Festigkeit und/oder eine verringerte Verschleißanfälligkeit gegenüber anderen Steckverbindungen beim Bohren in Erdreich erreicht werden.

Diese Aufgabe wird durch den Gegenstand der nebengeordneten Ansprüche gelöst. Vorteilhafte Ausführungsformen sind Gegenstand der jeweiligen abhängigen Patentansprüche und/oder ergeben sich aus der nachfolgenden Beschreibung der Erfindung.

Ein (erster) Aspekt der Erfindung, der für sich erfindungsbegründend bzw. patentbegründend sein kann, betrifft die Ausgestaltung von Verbindungsstecker und/oder Verbindungsbuchse einer Steckverbindung eines Erdbohrgestänges. Gemäß diesem Aspekt weist der außenseitige Querschnitt des Verbindungssteckers oder der innenseitige Querschnitt der Verbindungsbuchse mindestens einen kreisförmigen Abschnitt und mindestens einen geradenähnlicheren Abschnitt auf. Überraschenderweise ist eine derartige Form für ein Erdbohren mit den sich dabei ergebenden hohen Belastungen geeignet und kann eine entsprechende Festigkeit bzw. einen verringerten Verschleiß aufweisen, wobei insbesondere der kreisförmige Abschnitt bzw. die kreisförmigen Abschnitte nicht an einer Drehmomentübertragung beteiligt sein muss bzw. sein müssen. Die Drehmomentübertragung kann über den geradenähnlicheren Abschnitt bzw. die geradenähnlicheren Abschnitte erfolgen. Obwohl für die Drehmomentübertragung nicht die gesamte Länge des Querschnitts bzw. nicht der gesamte Umfang aufgrund des mindestens einen geradenähnlicheren Abschnitts zur Verfügung steht, kann die Steckverbindung die für ein Erdbohren hohen Anforderungen hinsichtlich Belastung, Verschleiß und/oder Standzeit erfüllen, was überraschend ist. Mit der an sich überraschenden, geeigneten Form kann eine Form gewählt werden, bei der eine relativ geringe (konzeptionelle) Abweichung von der Form eines Gesamtkreises vorliegen kann. Es kann bspw. gegenüber einer rein quadratischen Ausbildung zusätzlicher (Bau-)Raum vorliegen - bspw. in den Ecken, die nicht vorhanden sein können, indem dort ein kreisförmiger Abschnitt vorgesehen ist -, wobei der (Bau-)Raum für eine andere Verwendung, bspw. zum Verlegen oder Ausbilden eines oder mehrerer Kanäle für Bohrfluid, eine Datenleitung und/oder eine Stromleitung im Gestängeschuss, verwendet werden kann. Eine einfache Erstellung des Querschnitts bzw. Umfangs der Steckverbindung bzw. des Elements der Steckverbindung kann ermöglicht werden, da der Querschnitt bzw. Umfang eine nur geringe Komplexität aufweisen kann und mittels einfacher Fertigungsmaschinen, insbesondere NC-Maschinen, erstellt bzw. hergestellt werden kann. Eine einfache Konstruktion kann dem Anwender ermöglicht werden.

Es wird ein Gestängeschuss eines Erdbohrgestänges vorgeschlagen, der endseitig zur Ausbildung einer Steckverbindung ausgestaltet ist und an mindestens einem Ende (a) einen Verbindungsstecker oder (b) eine Verbindungsbuchse aufweist, wobei der Verbindungsstecker außenseitig oder die Verbindungsbuchse innenseitig im Querschnitt mindestens einen kreisförmigen Abschnitt und mindestens einen geradenähnlicheren Abschnitt aufweist.

Ein weiterer (zweiter) Aspekt der Erfindung, der nicht von den Patentansprüchen umfasst ist, betrifft die Ausgestaltung von Verbindungsstecker und/oder Verbindungsbuchse einer Steckverbindung eines Erdbohrgestänges, wobei der außenseitige Querschnitt des Verbindungssteckers oder der innenseitige Querschnitt der Verbindungsbuchse mindestens einen Abschnitt aufweist, an dem eine Anlagefläche für ein Sicherungselement der Steckverbindung ausgestaltet ist. Die Erfindung hat bei diesem Aspekt mit dem sonst üblichen Vorgehen gebrochen, ein Sicherungselement in einem massiven Abschnitt bzw. einem Kern vorzusehen bzw. den Sicherungsstift derart anzuordnen, dass dieser sich im Wesentlichen durch einen Mittelpunkt des Erdbohrgestänges erstreckt, um eine möglichst große Anlagefläche erhalten zu können. Es hat sich herausgestellt, dass für viele Anwendungen die hier beschriebene Anordnung des Sicherungselements bzw. der Sicherungselemente ausreichend ist

Es wird ein Gestängeschuss eines Erdbohrgestänges vorgeschlagen, der endseitig zur Ausbildung einer Steckverbindung ausgestaltet ist und an mindestens einem Ende (a) einen Verbindungsstecker oder (b) eine Verbindungsbuchse aufweist, und der Verbindungsstecker außenseitig oder die Verbindungsbuchse innenseitig einen Querschnitt aufweist, wobei der Querschnitt mindestens einen Abschnitt aufweist, an dem eine Anlagefläche für ein Sicherungselement der Steckverbindung ausgestaltet ist.

Die beiden vorgenannten Aspekte können zwanglos miteinander kombiniert werden, so dass der Querschnitt der Steckverbindung für Verbindungsstecker und/oder Verbindungsbuchse die beschriebene Form aufweisen kann und auch mindestens eine Anlagefläche für ein Sicherungselement an einem Abschnitt des Querschnitts vorgesehen ist

Der Begriff "Gestängeschuss" im Sinne der Erfindung umfasst ein sich entlang einer Längsachse erstreckendes Element, welches Teil eines Erdbohrgestänges bzw. eines Bohrstrangs für das Erdreich sein kann. Der Gestängeschuss kann als ein vorderseitig im Bohrstrang angeordnetes Element mit zugeordneter Funktion (einen Sender zum Orten beinhalten und/oder als vorderseitiges Bohrwerkzeug ausgestaltet sein oder ähnliches) ausgebildet sein oder als ein lediglich den Bohrstrang als "normaler" Gestängeschuss verlängerndes Element ausgebildet sein. Der Gestängeschuss kann mechanische Kanäle, beispielsweise für Bohrfluid, elektrische Leitungen, elektrische Elemente und/oder elektronische Elemente umfassen. Eine weitere (spezielle) Funktion des Gestängeschusses ist nicht ausgeschlossen.

Ein Gestängeschuss kann ein erstes Ende mit einer beschriebenen Ausgestaltung aufweisen. Der Gestängeschuss kann (insbesondere, wenn dieser nicht als vorderseitiges Erdbohrwerkzeug ausgestaltet ist) ein zweites, von dem ersten Ende beabstandetes Ende aufweisen, welches für eine Verbindung mit einem weiteren Gestängeschuss oder einem Erdbohrwerkzeug ausgestaltet sein kann. Der Gestängeschuss kann ferner eine sich von dem ersten Ende zum zweiten Ende erstreckende Mittellinie aufweisen, die sich längs des Gestängeschusses erstreckt. Bei dem betrachteten Querschnitt des Verbindungssteckers bzw. der Verbindungsbuchse kann es sich insbesondere um einen Querschnitt senkrecht zur Mittellinie des Gestängeschusses handeln.

Bei dem Gestängeschuss kann es sich im Sinne der Beschreibung insbesondere um einen Doppelrohrgestängeschuss handeln, bei dem sowohl ein sogenanntes Innengestänge als auch ein sogenanntes Außengestänge vorhanden sind. Bei einem derartigen Doppelrohrgestänge kann ein Bohrkopf bzw. Erdbohrwerkzeug über das Innengestänge von der an der Erdoberfläche oder in einer Baugrube angeordneten Antriebsvorrichtung, die auch für den Vortrieb des Bohrkopfes bzw. des Erdbohrwerkzeugs sorgt, zusätzlich rotierend angetrieben werden. Das Innengestänge kann dazu drehbar innerhalb des Außengestänges des Doppelrohrgestänges gelagert sein. Das Außengestänge bei einem Doppelrohrgestänge wird üblicherweise entweder gar nicht oder nur mit einer geringen Drehzahl rotiert. Die Drehungen von Außengestänge und Innengestänge können unabhängig voneinander durchgeführt werden. Ein Doppelrohrgestänge eignet sich insbesondere für eine Felsbohrvorrichtung, wobei sich der Verschleiß des Bohrgestänges in Grenzen halten kann, denn das mit der felsigen Bohrungswand in Kontakt stehende Außengestänge kann ohne Drehung oder nur mit geringer Drehzahl entlang der felsigen Bohrungswand vorangetrieben werden, während das mit einer höheren Drehzahl angetriebene Innengestänge verschleißmindernd in dem Außengestänge gelagert sein kann. Sofern die Ausgestaltung einen Doppelrohrgestängeschuss betrifft, so kann das Innengestänge und/oder das Außengestänge des Doppelrohrgestängeschusses, wie in der Beschreibung, beschrieben an mindestens einem Ende ausgestaltet sein.

Der Begriff "Erdbohrgestänge" umfasst im Sinne der Beschreibung ein Bohrgestänge, das mittels einer Erdbohrvorrichtung durch das Erdreich bewegt werden kann. Insbesondere kann das Erdbohrgestänge drückend bzw. schiebend durch das Erdreich bewegt werden. Das Erdbohrgestänge kann ein Gestängeschüsse aufweisendes Gestänge sein, das in einem bestehenden oder zu erstellenden Kanal im Erdreich bewegt werden kann, um eine Bohrung, insbesondere eine Horizontalbohrung, zu erstellen oder aufzuweiten, oder um Leitungen oder andere lange Körper in das Erdreich einzubringen. Neben der insbesondere drückenden Kraft kann zusätzlich vorgesehen sein, dass die Erdbohrvorrichtung Erdbohrgestänge rotatorisch antreibt. Insbesondere kann das Erdbohrgestänge am vorderseitigen Ende, welches zuerst mit dem Erdreich in Kontakt gelangt, ein Erdbohrwerkzeug aufweisen.

Der Begriff "Erdbohrvorrichtung" umfasst im Sinne der Beschreibung jedwede Vorrichtung, die insbesondere ein Erdbohrgestänge in einem bestehenden oder zu erstellenden Kanal im Erdreich bewegen kann, um eine Bohrung, insbesondere eine Horizontalbohrung, zu erstellen oder aufzuweiten, oder um Leitungen oder andere lange Körper in das Erdreich einzuziehen. Eine Erdbohrvorrichtung kann dabei eine einen Bohrstrang ziehend und/oder drückend antreibende Antriebsvorrichtung umfassen. Es kann zusätzlich oder alternativ vorgesehen sein, dass die Antriebsvorrichtung den Bohrstrang rotatorisch antreibt.

Der Begriff "Horizontalbohrung" (horizontal drilling) im Sinne der vorliegenden Beschreibung umfasst insbesondere jede Art von bestehenden oder zu erstellenden, vorzugsweise horizontalen, Kanälen in einem Körper, insbesondere Erdkanäle einschließlich Erdbohrungen, Felsbohrungen oder Erdleitungen sowie unterirdische oder oberirdische Rohrleitungen und Wasserkanäle, die sich durch Einsatz einer entsprechenden Erdbohrvorrichtung herstellen oder einziehen lassen.

Der Begriff "Steckverbindung" umfasst insbesondere im Sinne der Beschreibung eine in Drehrichtung um die Mittellinie bzw. Längsachse formschlüssig ausgebildete Verbindung zweier Elemente des Erdbohrgestänges bzw. zweier Gestängeschüsse, insbesondere eines Gestängeschusses mit einem Erdbohrwerkzeug, bei dem ein an einem Ende des einen Elements des Erdbohrgestänges ausgebildetes Steckelement der Steckverbindung in ein, an dem anderen Element des Erdbohrgestänges ausgebildeten anderen Steckelement der Steckverbindung formschlüssig eingesteckt werden kann. Die Steckelemente können in einen Formschluss miteinander gebracht werden, mittels dessen eine Drehmomentübertragung zwischen den beiden Elementen des Erdbohrgestänges möglich ist.

In einer bevorzugten Ausführungsform ist die Steckverbindung koaxial zum Gestängeschuss bzw. dem Erdbohrwerkzeug ausgerichtet, wodurch eine einfache Ausgestaltung erreicht werden kann. Die Steckverbindung kann drehinvariant sein, insbesondere, wenn Verbindungsbuchse und Verbindungsstecker im Wesentlichen eine Drehwinkelsymmetrie aufweisen, so dass Verbindungsbuchse und/oder Verbindungsstecker mittels einer Drehung, die kleiner als 360° um die Längsachse bzw. Mittelachse des Gestängeschusses bzw. des Erdbohrwerkzeugs ist, wieder in Deckung gebracht werden können. Insbesondere kann eine Drehinvarianz von 180° oder 90° vorgesehen sein. Die Konstruktion von Verbindungsbuchse und/oder Verbindungsstecker ist nicht aufwändig. Die Handhabung der Steckverbindung kann auf einer Baustelle und damit schwierigen Bedingungen vereinfacht sein.

An einem Element des Erdbohrgestänges kann eine Trennung der die Kräfte übertragenden Abschnitte erreicht werden. Druckkräfte können beispielsweise über einen Anschlag der Steckverbindung zwischen Verbindungsbuchse und Verbindungsstecker übertragen werden. Der Anschlag zum Übertragen der Druckkräfte kann mittels eines Randes der Verbindungbuchse und/oder des Verbindungssteckers, die im zusammengesteckten Zustand zumindest teilweise in Anlage zueinander sind, gebildet werden. Ein Drehmoment bzw. Rotationskräfte können über das innerhalb der Steckverbindung zwischen einem Verbindungsstecker und einer Verbindungsbuchse ausgebildete Querschnittsprofil übertragen werden. Zugkräfte können über ein Sicherungselement der Steckverbindung übertragen werden, wozu Anlagefläche für das Sicherungselement am jeweiligen Element des Erdbohrgestänges ausgebildet sein können.

Die Begriffe "Verbindungsstecker" und "Verbindungsbuchse" umfassen im Sinne der Beschreibung eine Ausgestaltung als ein Element eines Paares von mechanischen Kupplungselementen, von denen das eine ("Verbindungsstecker") zumindest teilweise in das andere ("Verbindungsbuchse") eingeführt werden kann, um die Verbindung auszubilden. Der "Verbindungsstecker" muss nicht zwangsläufig ein im Querschnitt gefülltes oder massives Element umfassen, sondern es ist insbesondere auch vorgesehen, dass das eingeführte Element einen hohlen Kern aufweisen kann. Der Verbindungsstecker kann einen freien inneren Bereich aufweisen; der Verbindungsstecker kann zylinderförmig mit einem Mantel ausgestaltet sein, wobei im Inneren des Mantels freier Raum vorliegen kann.

Der Begriff "Querschnitt" umfasst um Sinne der Beschreibung eine Schnittansicht quer zur Längsrichtung des Verbindungssteckers bzw. der Verbindungsbuchse, die quer zur Mittellinie des Gestängeschusses bzw. des Erdbohrwerkzeugs verläuft. Insbesondere kann der Querschnitt in einem Winkel von im Wesentlichen 90° zur Mittellinie betrachtet werden.

Insofern kann der außenseitige Querschnitt eines Verbindungssteckers ein Querschnitt sein, der zumindest teilweise für eine Drehmomentübertragung zur Verbindungsbuchse ausgestaltet ist. Der außenseitige Querschnitt kann mit einem innenseitigen Querschnitt zumindest teilweise in Eingriff sein, der an den außenseitigen Querschnitt zumindest teilweise angepasst ist.

Der innenseitige Querschnitt einer Verbindungsbuchse kann ein Querschnitt sein, der zumindest teilweise für eine Drehmomentübertragung zum Verbindungsstecker ausgestaltet ist. Der innenseitige Querschnitt kann mit einem außenseitigen Querschnitt zumindest teilweise in Eingriff sein, der an den innenseitigen Querschnitt zumindest teilweise angepasst ist.

Der Begriff "kreisförmiger Abschnitt" umfasst einen Abschnitt, der im Wesentlichen der Form eines Abschnitts eines Kreises entsprechen kann; insbesondere kann der Abschnitt dergestalt ausgebildet sein, dass ein Drehmoment bei einer Steckverbindung mittels des am Querschnitt ausgestalteten Abschnitts nicht oder nur in sehr geringem Maße, beispielsweise über Haftreibung, übertragen werden kann bzw. könnte. Die Form eines kreisförmigen Abschnitts an sich kann derart ausgebildet sein, dass eine Drehmomentübertragung nicht erfolgen kann bzw. könnte.

Der Begriff "geradenähnlicherer Abschnitt" umfasst einen Abschnitt, der im Wesentlichen eine von dem "kreisförmigen Abschnitt" abweichende Form aufweist, wobei mit der geometrischen Ausgestaltung der Form als "geradenähnlicherer Abschnitt" eine Drehmomentübertragung bei einer Steckverbindung mittels des am Querschnitt ausgestalteten Abschnitts möglich sein kann. Der "geradenähnlichere Abschnitt" kann im Wesentlichen einer Gerade entsprechen, wobei eine geringe Krümmung vorgesehen sein kann.

Hinsichtlich der Unterscheidung von "kreisförmigem Abschnitt" und "geradenähnlicherem Abschnitt" kann eine Unterscheidung dergestalt sein, dass sich der Krümmungsradius der beiden Abschnitte, die an einem Querschnitt bzw. Umfang ausgebildet sein können, unterscheidet. Der oder die "geradenähnlicheren Abschnitt(e)" können insbesondere eine Krümmung aufweisen, die zwischen 0% (nicht gekrümmt, Gerade) und 50% der Krümmung (nur 1/2-mal gekrümmt) des kreisförmigen Abschnitts entspricht. Es ist möglich, den bzw. die "geradenähnlicheren Abschnitt(e)" als "drehmomentübertragenden Abschnitt(e)" zu bezeichnen, da das Drehmoment zwischen den Elementen der Steckverbindung im Wesentlichen über den bzw. die "geradenähnlicheren Abschnitt(e)" übertragen wird.

Erfindungsgemäß weist der Querschnitt mehrere kreisförmige Abschnitte auf, die bezogen auf den im Wesentlichen gleichen Punkt einen im Wesentlichen gleichen Krümmungsradius haben.

Die geradenähnlicheren Abschnitte können als im Wesentlichen gerade Abschnitte mit geringer Krümmung, d.h. höherem Krümmungsradius mit unterschiedlichen Krümmungsmittelpunkten ausgebildet sein, wobei alle geradenähnlicheren Abschnitte vorzugsweise einen gleichen Krümmungsradius haben können. Es kann vorgesehen sein, dass die geradenähnlicheren Abschnitte als Geraden, insbesondere im Wesentlichen als Sekanten an einem Kreis, der Abschnitte für die kreisförmigen Abschnitte bildet, ausgebildet sind. Der Querschnitt kann in der Konstruktion anfänglich - in einem ersten Schritt - als Kreis konstruiert werden, wobei Abschnitte des Kreises die kreisförmigen Abschnitte bilden und die geradenähnlicheren Abschnitte zwischen den Abschnitten des Kreises eingesetzt werden (kreisförmige Abschnitte können durch geradenähnlichere Abschnitte ersetzt werden) und so einen Querschnitt zusammen für die Steckverbindung bilden. Es ist eine punktsymmetrische Ausbildung des Querschnitts zum Mittelpunkt, durch den die Längsachse der Steckverbindung bzw. die Längsachse des Gestängeschusses verläuft, aus kreisförmigen und geradenähnlicheren Abschnitten vorhanden. Zusätzlich kann eine achsensymmetrische Ausbildung des Querschnitts vorliegen, wobei die Symmetrieachse quer zur Längsachse unter Schneiden des Mittelpunkts verläuft. Es können mehrere Symmetrieachsen vorhanden sein. Es ist vorgesehen, dass die Anzahl der kreisförmigen Abschnitte und der geradenähnlicheren Abschnitte gleich ist und insbesondere 4 ist.

In einer bevorzugten Ausführungsform sind der kreisförmige Abschnitt und der geradenähnlichere Abschnitt stetig oder glatt miteinander verbunden, wobei im Sinne der Beschreibung der Begriff "stetig" oder "glatt" eine Eigenschaft des Querschnitts beschreibt, gemäß der der Querschnitt im Wesentlichen keine Sprünge aufweist, d.h., die Änderung der den Querschnitt beschreibenden Funktionswerte kann nach Belieben beschränkt werden, indem man sich auf hinreichend kleine Änderungen im Argument, beispielsweise im Polarwinkel, beschränkt. Der Begriff "stetig" bzw. "glatt" bezieht sich auf eine makroskopische Betrachtung, bei zwar geringfügige, insbesondere mikroskopische, Unstetigkeiten vorhanden sein können, aber insbesondere ein radial verlaufender makroskopischer Abschnitt oder mehrere radial verlaufende makroskopische Abschnitte ausgeschlossen werden können bzw. nicht vorliegen können. "Stetig" oder "glatt" kann einen keine Kanten bzw. kantenlos ausgestalteten Querschnitt beschreiben bzw bezeichnen.

In einer bevorzugten Ausführungsform weist der geradenähnlichere Abschnitt einen Krümmungsradius auf, der mehr als 1,5-fach, insbesondere mehr als 2-fach, größer als der Radius des kreisförmigen Abschnitts ist. Hierdurch kann schon eine Trennung von drehmomentübertragenden und nichtdrehmomentübertragenden Abschnitten erreicht werden. die einfach konstruiert und mit einfachen Mitteln hergestellt werden können.

In einer bevorzugten Ausführungsform schneidet der geradenähnlichere Abschnitt einen kreisförmigen Abschnitt, der einen Radius aufweist, der kleiner als der Radius des kreisförmigen Abschnitts ist. Eine einfache Konstruktion der Steckverbindung bzw. der Elemente der Steckverbindung ist möglich.

In einer besonders bevorzugten Ausführungsform ist der Querschnitt zumindest teilweise P4C-förmig ausgestaltet.

Der Begriff einer Ausgestaltung eines Querschnitts als "P4C-förmig" umfasst im Sinne der Beschreibung das so bekannte Polygonprofil P4C, wobei Abweichungen von der reinen Form möglich sind, die insbesondere toleranzbedingt bei der Herstellung verursacht sind. Insoweit beschrieben ist, dass der Querschnitt "zumindest teilweise" die beschriebene Form im Wesentlichen aufweist, so wird hierunter umfasst, dass insbesondere (Umfangs-)Abschnitte des Querschnitts vorhanden sein können, die nicht P4C-förmig ausgestaltet sind. Wesentlich kann sein, dass die P4C-förmigen Abschnitte des Querschnitts vorhanden sein können, aber auch andere Abschnitte vorliegen können. Insbesondere kann sich ein P4C-förmiger Querschnitt dadurch auszeichnen, dass dieser an ein Drehmoment übertragenden Abschnitten des Querschnitts P4C-förmig ausgestaltet sein kann. Ein P4C-förmiger Querschnitt kann auch ein Drehmoment nicht übertragende Abschnitte oder mehrere dieser Abschnitte aufweisen, welcher bzw. welche ohne die Funktion der Drehmomentübertragung zu beeinträchtigen, anders ausgestaltet sein kann bzw. können, als es die P4C-Form vorgibt.

Mittels der beschriebenen Ausgestaltung der Querschnittsform kann eine Steckverbindung geschaffen werden, durch die sich ein sehr hohes Drehmoment übertragen lassen kann, wobei erreicht werden kann, dass sich die beiden zu verbindenden Elemente des Erdbohrgestänges flächig bezogen auf den Querschnitt berühren, so dass es zu einer deutlich verringerten Flächenpressung kommen kann. Eine Kerbwirkung kann vermieden werden.

Die Ausgestaltung des Querschnitts als zumindest in Umfangsrichtung teilweise P4C-förmig an Verbindungsbuchse und/oder Verbindungsstecker ist nicht notwendigerweise über die gesamte Länge der Verbindungsbuchse und/oder des Verbindungssteckers vorhanden, kann sich aber über die gesamte Länge erstrecken.

Der Begriff "Anlagefläche" im Sinne der Beschreibung umfasst eine Fläche, für die ein zumindest teilweise an die Form der Anlagefläche angepasstes Element, insbesondere das Sicherungselement, vorhanden sein kann. Durch die Anlage des Elements bzw. Sicherungselements an der Anlagefläche kann eine Verbindung realisiert werden. Die Anlagefläche kann einen Flächenbereich aufweisen, der quer zur Längsrichtung des Gestängeschusses bzw. Erdbohrwerkzeugs verläuft.

Der Begriff "Sicherungselement" im Sinne der Beschreibung umfasst ein Bauteil, das eine Sicherung zweier Elemente zueinander bewirkt, bei dem das Sicherungselement insbesondere an einer Anlagefläche eines der beiden Elemente, insbesondere an je einer Anlagefläche der beiden Elemente, anliegt. Das Sicherungselement kann zur Anlage an die Anlagefläche(n) in die ausgebildete Steckverbindung eingeführt werden. Das Sicherungselement kann sich durch eine durch Verbindungsbuchse und Verbindungsstecker verlaufende Bohrung erstrecken bzw. in diese eingefügt werden. Das Sicherungselement kann ein langgestrecktes bzw. stabförmiges Element sein, welches in Verbindungsstecker und Verbindungsbuchse eingebracht werden kann. Das Sicherungselement kann mit den Anlageflächen zumindest teilweise einen Kraft-, Form- und/oder Stoffschluss ausbilden, so dass mittels des Sicherungselements eine Fixierung der Steckverbindung in Längsrichtung der Steckverbindung möglich sein kann. Das Sicherungselement kann in bzw. an die Anlagefläche(n) eingeschraubt, eingesteckt, eingeschoben, eingepresst und/oder eingeklebt sein. Das Sicherungselement kann als Spannstift ausgestaltet sein, dessen Durchmesser so gewählt ist, dass er im eingebauten Zustand um ein gewünschtes Maß zusammengedrückt werden kann. Der Spannstift kann in eine Bohrung von Verbindungsstecker und Verbindungsbuchse, die miteinander fluchten, eingesetzt werden. Die beschriebene(n) Anlagefläche(n) können mittels einer Bohrung erzeugt werden. Ein Spannstift kann einfach montiert und demontiert werden. Zudem kann eine Anlagefläche oder Anlageflächen für den Spannstift gut konstruiert und hergestellt werden. Ein Spannstift ermöglicht eine Montage/Demontage ohne Spezialwerkzeug.

Der Begriff "Bohrung" im Sinne der Beschreibung umfasst eine Vertiefung oder einen Durchbruch, die im Querschnitt rund ausgestaltet sein kann. Der Begriff Bohrung umfasst auch eine Vertiefung und/oder einen Durchbruch, der nicht vollständig von Material umgeben ist. Insbesondere kann in einer nicht die Sicherungsfunktion beeinträchtigenden Richtung kein Material vorhanden sein. Mit dem Begriff Bohrung ist auch eine Ausnehmung in einer Richtung quer zur Längsrichtung der Verbindungsbuchse oder des Verbindungssteckers umfasst, so dass die Bohrung bzw. Ausnehmung eine Anlagefläche aufweist, die mit dem Sicherungselement bei einer Zugbelastung zusammenwirkt. Die Bohrung bzw. Ausnehmung kann mit ihrer Anlagefläche an dem Sicherungselement anliegen. Der Begriff Bohrung ist nicht auf eine Ausnehmung, eine Vertiefung oder eine Ausnehmung begrenzt, die mittels eines rotierenden Werkzeugs mit entsprechender mechanischer Abnahme von Spänen oder Bruchstücken hergestellt werden, sondern umfasst auch eine funkenerosive, schwingläppend und/oder mittels Laser vorgenommene Herstellung.

In einer bevorzugten Ausführungsform ist bei dem Gestängeschuss die Steckverbindung mittels einer Verbindungsbuchse realisierbar, die eine Durchgangsbohrung für ein Einfügen des Sicherungselements aufweist. Hierdurch kann ein einfacher Zugriff ermöglicht werden, indem das Sicherungselement sich durch die Verbindungsbuchse erstrecken kann. Beispielsweise kann das Sicherungselement an einer Seite der Durchgangsbohrung eingebracht und zur anderen Seite ausgestoßen werden. In einer bevorzugten Ausführungsform sind ist die Durchgangsbohrung derart angeordnet, dass die Längsachse der Durchgangsbohrung einen Winkel mit einer durch die Mittellinie eines Querschnitts gehenden Linie beschreibt. Die Durchgangsbohrung kann derart verlaufen, dass die Längsachse der Durchgangsbohrung die Mittellinie des Gestängeschusses bzw. des Erdbohrwerkzeugs nicht schneidet. Die Durchgangsbohrungen kann umfangsseitig an dem innenseitigen Querschnitt ausgebildet sein. Bevorzugt sind mehrere Durchgangsbohrungen umfänglich am innenseitigen Querschnitt ausgebildet, die im Wesentlichen einen äquidistanten Abstand zueinander aufweisen können. Die (Durchgangs-)Bohrung kann eine Sekante des Querschnitts sein. In einer besonders bevorzugten Ausführungsform sind mehr als eine Durchgangsbohrung vorhanden. Beispielsweise kann für jedes Sicherungselement eine Durchgangsbohrung vorliegen. Insbesondere kann die Durchgangsbohrung in einem Bereich des Querschnittsprofils ausgebildet sein, der nicht für die Drehmoment übertragende Funktion des innenseitigen Querschnitts der Steckverbindung dient. Beispielsweise können zwei Durchgangsbohrungen für zwei Sicherungselemente, drei Durchgangsbohrungen für drei Sicherungselemente und insbesondere vier Durchgangsbohrungen für vier Sicherungselemente vorgesehen sein. Die Sicherungselemente können um den Umfang des innenseitigen Querschnitts der Verbindungsbuchse beabstandet vorgesehen sein; die Durchgangsbohrungen bzw. die Sicherungselemente sind umfänglich um den Querschnitt verteilt. In einer besonders bevorzugten Ausführungsform sind vier Durchgangsbohrungen, insbesondere bei einem P4C-förmigen Querschnitt, vorhanden, die insbesondere in Bereichen vorgesehen sein können, die nicht für die Drehmoment übertragende Funktion vorgesehen sind.

In einer bevorzugten Ausführungsform weist der Gestängeschuss einen Sender auf, der insbesondere ein Orten des Erdbohrgestänges ermöglicht. Ein einen Sender aufweisender Gestängeschuss ist üblicherweise im vorderen Bereich des Erdbohrgestänges angeordnet. Meist wird der einen Sender aufweisende Gestängeschuss als Gestängeschuss eingesetzt, der hinter dem Erdbohrwerkzeug angeordnet ist.

In einer bevorzugten Ausführungsform weist der Gestängeschuss bzw. das Erdbohrwerkzeug an dem dem Ende beabstandeten anderen Ende eine andere Verbindung zum Verbinden mit einem weiteren Gestängeschuss auf. Hierdurch kann auf eine andere Verbindungsart auf der anderen Seite des Gestängeschusses umgestellt werden.

In einer bevorzugten Ausführungsform ist der Gestängeschuss als Doppelrohrgestängeschuss ausgebildet. In einer besonders bevorzugten Ausführungsform ist die Steckverbindung an dem Außengestängeschuss des Doppelrohrgestängeschusses vorhanden. Hierdurch kann eine Variabilität bzw. Flexibilität erreicht werden. Der Innengestängeschuss kann anders als wie vorliegend mit der Steckverbindung verbunden werden. Auf unterschiedliche Einsatzmöglichkeiten bzw. Anforderungen kann abgestellt werden.

Die beschriebene Ausgestaltung hinsichtlich der Querschnittsform ist nicht auf einen üblicherweise als Gestängeschuss bezeichneten Abschnitt eines Erdbohrgestänges begrenzt, sondern kann auch die Ausgestaltung eines Erdbohrwerkzeug betreffen, so dass gemäß einem die Erfindung für sich begründenden Aspekt, ein Erdbohrwerkzeug betreffen kann, das einen Verbindungsstecker und/oder eine Verbindungsbuchse zur Ausbildung einer Steckverbindung eines Erdbohrgestänges aufweisen kann. Gemäß diesem Aspekt ist der außenseitige Querschnitt des Verbindungssteckers oder der innenseitige Querschnitt der Verbindungsbuchse des Erdbohrwerkzeugs zumindest teilweise P4C-förmig ausgebildet.

Der Begriff "Erdbohrwerkzeug" umfasst einen am vorderseitigen Ende des Erdbohrgestänges bzw. Bohrstrangs angeordneten Bohrkopf, bei dem bewegliche Teile vorgesehen sein können. Es kann aber auch vorgesehen sein, dass das Erdbohrwerkzeug eine unbewegliche bzw. starre oder weitestgehend unbewegliche bzw. starre Außenkontur aufweist.

Es wird ein Erdbohrwerkzeug beschrieben, das endseitig zur Ausbildung einer Steckverbindung ausgestaltet ist und (a) einen Verbindungsstecker oder (b) eine Verbindungsbuchse aufweist, wobei der Verbindungsstecker außenseitig oder die Verbindungsbuchse innenseitig mindestens einen kreisförmigen Abschnitt und mindestens einen geradenähnlicheren Abschnitt aufweist.

Die beschriebene Ausgestaltung hinsichtlich der Anlagefläche an mindestens einem Abschnitt eines Querschnitt ist nicht auf einen Gestängeschuss an sich begrenzt, sondern kann auch die Ausgestaltung eines Erdbohrwerkzeugs betreffen, so dass gemäß einem die Erfindung für sich begründenden Aspekt, ein Erdbohrwerkzeug einen Verbindungsstecker und/oder eine Verbindungsbuchse zur Ausbildung einer Steckverbindung eines Erdbohrgestänges aufweisen kann, wobei am außenseitigen Querschnitt des Verbindungssteckers oder am innenseitigen Querschnitt der Verbindungsbuchse mindestens an einem Abschnitt eine Anlagefläche für ein Sicherungselement der Steckverbindung ausgestaltet ist.

Es wird ein Erdbohrwerkzeug beschrieben, das endseitig zur Ausbildung einer Steckverbindung ausgestaltet ist und (a) einen Verbindungsstecker oder (b) eine Verbindungsbuchse aufweist, und der Verbindungsstecker außenseitig oder die Verbindungsbuchse innenseitig einen Querschnitt aufweist, wobei der Querschnitt mindestens einen Abschnitt aufweist, an dem eine Anlagefläche für ein Sicherungselement der Steckverbindung ausgestaltet ist.

In einer bevorzugten Ausführungsform ist das Erdbohrwerkzeug zum Einbringen einer Pilotbohrung, insbesondere einer Felsbohrung, geeignet. Hierdurch kann auf Erdbohrwerkzeuge abgestellt werden, die meist nur schiebend bzw. drückend durch das Erdreich eingebracht werden. Bei einem Felsbohren oder dem Einbringen einer Pilotbohrung können geringfügig Zugkräfte wirken, diese können dann mittels des Sicherungselements bzw. der Sicherungselemente und den entsprechenden Anlageflächen übertragen werden.

Die Erfindung betrifft auch einen Bohrgestängeabschnitt eines Erdbohrgestänges, bei dem ein im Sinne der Beschreibung ausgestalteter Gestängeschuss mit einem im Sinne der Beschreibung ausgestaltetes Erdbohrwerkzeug verbunden ist.

Die Erfindung schlägt auch ein Verwenden eines Gestängesschusses oder eines Erdbohrwerkzeugs vor, bei dem der Gestängeschuss oder das Erdbohrwerkzeug endseitig zur Ausbildung einer Steckverbindung ausgestaltet ist und an mindestens einem Ende (a) einen Verbindungsstecker oder (b) eine Verbindungsbuchse aufweist, wobei für den Verbindungsstecker außenseitig oder die Verbindungsbuchse innenseitig mindestens ein kreisförmiger Abschnitt und mindestens ein geradenähnlicherer Abschnitt vorliegt.

Die Erfindung schlägt auch ein Verwenden eines Gestängeschusses oder eines Erdbohrwerkzeugs vor, bei dem der Gestängeschuss oder das Erdbohrwerkzeug endseitig zur Ausbildung einer Steckverbindung ausgestaltet ist und an mindestens einem Ende (a) einen Verbindungsstecker oder (b) eine Verbindungsbuchse aufweist, und der Verbindungsstecker außenseitig oder die Verbindungsbuchse innenseitig einen Querschnitt aufweist, wobei ein Querschnitt verwendet wird, der mindestens einen Abschnitt aufweist, an dem eine Anlagefläche für ein Sicherungselement der Steckverbindung ausgestaltet ist.

Die beiden vorgenannten Verwendungen können zwanglos miteinander kombiniert werden, so dass der Querschnitt der Steckverbindung für Verbindungsstecker und/oder Verbindungsbuchse die beschriebene Form aufweisen kann und auch mindestens eine Anlagefläche für ein Sicherungselement an einem Abschnitt des Querschnitts vorgesehen ist.

Die Erfindung schlägt auch ein Verfahren zum Einbringen einer Erdbohrung in Erdreich vor, wobei ein Gestängeschuss oder ein Erdbohrwerkzeug bereitgestellt wird, wobei der Gestängeschuss oder das Erdbohrwerkzeug endseitig zur Ausbildung einer Steckverbindung ausgestaltet ist und an einem Ende (a) einen Verbindungsstecker oder (b) eine Verbindungsbuchse aufweist, und der Querschnitt des Verbindungssteckers außenseitig oder der Verbindungsbuchse innenseitig mindestens einen kreisförmigen Abschnitt und mindestens einen geradenähnlicheren Abschnitt aufweist.

Die Erfindung schlägt auch ein Verfahren zum Einbringen einer Erdbohrung in Erdreich vor wobei ein Gestängeschuss oder ein Erdbohrwerkzeug bereitgestellt wird, wobei der Gestängeschuss oder das Erdbohrwerkzeug endseitig zur Ausbildung einer Steckverbindung ausgestaltet ist und an mindestens einem Ende (a) einen Verbindungsstecker oder (b) eine Verbindungsbuchse aufweist, und der Verbindungsstecker außenseitig oder die Verbindungsbuchse innenseitig einen Querschnitt aufweist, wobei ein Querschnitt bereitgestellt wird, der mindestens einen Abschnitt aufweist, an dem eine Anlagefläche für ein Sicherungselement der Steckverbindung ausgestaltet ist.

Die beiden vorgenannten Verfahren können zwanglos miteinander kombiniert werden, so dass der Querschnitt der Steckverbindung für Verbindungsstecker und/oder Verbindungsbuchse die beschriebene Form aufweisen kann und auch mindestens eine Anlagefläche für ein Sicherungselement an einem Abschnitt des Querschnitts vorgesehen ist.

Sofern in der Beschreibung eine Vorrichtung, insbesondere in Form eines Gestängeschusses oder eines Erdbohrwerkzeugs, ein Verfahren und eine Verwendung beschrieben sind, so ergänzen die Ausführungen der einzelnen Aspekte einander. Insbesondere gelten die Ausführungen der Verrichtung, insbesondere im Hinblick auf die Merkmale derselben, auch für das Verfahrens und für das Verwenden.

Zahlenangaben im Sinne der Beschreibung sind Angaben, die mit einer Toleranz von +/- 10% behaftet sein können, so dass die Zahlenangabe nicht nur den einen Wert, sondern einen Wertebereich beschreibt, um insbesondere Toleranzbereiche, die herstellungsbedingt sein können, Rechnung zu tragen.

Die vorstehenden Ausführungen stellen ebenso wie die nachfolgende Beschreibung einer beispielhaften Ausführungsform keinen Verzicht auf bestimmte Ausführungsformen oder Merkmalen dar.

Die Erfindung wird nachfolgend anhand eines in den Zeichnungen dargestellten Ausführungsbeispiels näher erläutert.

In den Zeichnungen zeigt:
- Fig. 1: eine isometrische Ansicht eines Verbindungssteckers;
- Fig. 2: eine Ansicht einer Verbindungsbuchse in Richtung der Mittellinie der Verbindungsbuchse;
- Fig. 3: eine isometrische Ansicht der Verbindungsbuchse von Fig 2;
- Fig. 4: eine Seitenansicht einer ineinandergesteckten Steckverbindung von Verbindungsstecker gemäß Fig.1 und Verbindungsbuchse von Fig. 2 und 3;
- Fig. 5: einen vorderseitigen Abschnitt eines Doppelrohr-Erdbohrgestänges in teilweise geschnittener Darstellung; und
- Fig. 6: eine Detailansicht der Fig. 5.

Fig. 1 zeigt schematisch in einer isometrischen Ansicht einen Verbindungsstecker 1, wie er endseitig an einem Gestängeschuss oder einem Erdbohrwerkzeug ausgebildet sein kann. Das Ende des Gestängeschusses oder des Erdbohrwerkzeugs ist zur Ausbildung einer Steckverbindung ausgestaltet. Der Verbindungsstecker 1 ist im dargestellten Ausführungsbeispiel Teil eines Paares, welches zusätzlich eine Verbindungsbuchse 2, wie sie insbesondere im Zusammenhang mit Fig 2 und 3 beschrieben ist, aufweist.

Die Fig. 1 zeigt am Verbindungsstecker über eine Länge Q einen außenseitigen Querschnitt 3, der an einen innenseitigen Querschnitt 4 Verbindungsbuchse 2 angepasst ist.

Der außenseitige Querschnitt 3 des Verbindungssteckers 1 und der innenseitige Querschnitt 4 der Verbindungsbuchse 2 weisen vier kreisförmige Abschnitte 17, 17a und vier geradenähnlicheren Abschnitte 18, 18a auf. Die vier kreisförmigen Abschnitte 17, 17a und die vier geradenähnlicheren Abschnitte 18, 18a eines Umfangs bzw. Querschnitts ergeben eine P4C-förmige Ausgestaltung. Über die Länge Q wirken Verbindungsstecker 1 und Verbindungsbuchse 2 mittels des P4C-förmigen Querschnitts zusammen zur Übertragung eines Drehmoments von dem Verbindungsstecker 1 auf die Verbindungsbuchse 2 und umgekehrt.

Eine schiebende Kraft kann zwischen Verbindungsbuchse 2 und Verbindungsstecker 1 mittels Anstoßflächen 5, 6, die im zusammengesteckten Zustand aneinander liegen, übertragen werden.

Zur Ausbildung einer Sicherung der Steckverbindung sind Bohrungen in Verbindungsstecker 1 und Verbindungsbuchse 2 eingebracht, in die ein Sicherungselement eingeführt werden kann.

Die Bohrungen werden in der Verbindungsbuchse 2 mittels Durchgangsbohrungen 7, 8, 9, 10 gebildet. Im äußeren Randbereich treten die Durchgangsbohrungen an den Löchern 7a, 7b, 8a, 8b, 9a, 9b, 10a, 10b aus. In der Verbindungsbuchse 2 sind durch die Bohrungen im innenseitigen Querschnitt 4 offene Ausnehmungen gebildet, von denen eine Ausnehmung 9c in Fig. 3 dargestellt ist.

Am Verbindungsstecker 1 führen die Bohrungen zu Ausnehmungen 11, 12 mit einer entsprechenden Anlagefläche für das Sicherungselement.

Die Bohrungen bzw. Ausnehmungen 7, 8, 9, 10, 11, 12 sind in dem Querschnittsabschnitt bzw. Bereich gebildet, in dem dem P4C-förmigen Querschnitt nicht die Funktion einer Drehmomentübertragung zukommt.

Fig. 5 und 6 zeigen einen Doppelrohrgestängeschuss 16, mit Innengestängeschuss 13 und Außengestängeschuss 14. Der Außengestängeschuss 14 des Doppelrohrgestängeschusses 16 ist mittels einer vorstehend beschriebenen Steckverbindung mit einem Erdbohrwerkzeug 15 verbunden.

## Patentansprüche

1. Gestängeschuss oder Erdbohrwerkzeug (15) eines Erdbohrgestänges, wobei der Gestängeschuss oder das Erdbohrwerkzeug (15) endseitig zur Ausbildung einer Steckverbindung ausgestaltet ist und an mindestens einem Ende (a) einen Verbindungsstecker (1) oder (b) eine Verbindungsbuchse (2) aufweist, **dadurch gekennzeichnet, dass** der Verbindungsstecker (1) außenseitig oder die Verbindungsbuchse (2) innenseitig im Querschnitt (3, 4) kreisförmige Abschnitte (17, 17a) und geradenähnlichere Abschnitte (18, 18a) aufweist, wobei die kreisförmigen Abschnitte (17, 17a) Abschnitte eines gemeinsamen Kreises bilden und die geradenähnlicheren Abschnitte (18, 18a) zwischen den kreisförmigen Abschnitten (17a, 17a) eingesetzt sind, wobei die Anzahl der kreisförmigen Abschnitte (17, 17a) und der geradenähnlicheren Abschnitte (18, 18a) gleich und jeweils 4 ist, wobei eine punktsymmetrische Ausbildung des Querschnitts zum Mittelpunkt, durch den die Längsachse des Gestängeschusses verläuft, vorhanden ist.

2. Gestängeschuss nach Anspruch 1, wobei die kreisförmigen Abschnitte (17, 17a) und die geradenähnlicheren Abschnitte (18, 18a) stetig oder glatt miteinander verbunden sind.

3. Gestängeschuss nach Anspruch 1 oder 2, wobei die geradenähnlicheren Abschnitte (18, 18a) Krümmungsradien aufweisen, die mehr als 1,5-fach, insbesondere mehr als 2-fach, größer als der Radius der kreisförmigen Abschnitte (17, 17a) sind.

4. Gestängeschuss nach einem der Ansprüche 1 bis 3, wobei die geradenähnlicheren Abschnitte (18, 18a) einen kreisförmigen Abschnitt schneiden, der einen Radius aufweist, der kleiner als der Radius der kreisförmigen Abschnitte (17, 17a) ist.

5. Gestängeschuss nach einem der Ansprüche 1 bis 4, **dadurch gekennzeichnet, dass** der Gestängeschuss einen Sender aufweist.

6. Gestängeschuss nach einem der Ansprüche 1 bis 5, **dadurch gekennzeichnet, dass** der Gestängeschuss an dem dem Ende beabstandeten anderen Ende eine andere Verbindung zum Verbinden mit einem weiteren Gestängeschuss aufweist.

7. Gestängeschuss nach einem der Ansprüche 1 bis 6, **dadurch gekennzeichnet, dass** der Gestängeschuss ein Doppelrohrgestängeschuss (16) ist.

8. Gestängeschuss nach Anspruch 7, **dadurch gekennzeichnet, dass** die Steckverbindung an dem Außengestängeschuss (14) des Doppelrohrgestängeschusses (16) vorliegt.

9. Bohrgestängeabschnitt eines Erdbohrgestänges, bei dem ein Gestängeschuss nach einem der Ansprüche 1 bis 8 und ein Erdbohrwerkzeug (15) nach einem der Ansprüche 1 bis 8 verbunden sind.

10. Verfahren zum Einbringen einer Erdbohrung in Erdreich, wobei ein Gestängeschuss oder ein Erdbohrwerkzeug (15) bereitgestellt wird, wobei der Gestängeschuss oder das Erdbohrwerkzeug (15) endseitig zur Ausbildung einer Steckverbindung ausgestaltet ist und an einem Ende (a) einen Verbindungsstecker (1) oder (b) eine Verbindungsbuchse (2) aufweist, und der Querschnitt des Verbindungssteckers (1) außenseitig oder der Verbindungsbuchse (2) kreisförmige Abschnitte (17, 17a) und geradenähnlichere Abschnitte (18, 18a) aufweist, wobei die kreisförmigen Abschnitte (17, 17a) Abschnitte eines gemeinsamen Kreises bilden und die geradenähnlicheren Abschnitte (18, 18a) zwischen den kreisförmigen Abschnitten (17a, 17a) eingesetzt sind, wobei die Anzahl der kreisförmigen Abschnitte (17, 17a) und der geradenähnlicheren Abschnitte (18, 18a) gleich und jeweils 4 ist, wobei eine punktsymmetrische Ausbildung des Querschnitts zum Mittelpunkt, durch den die Längsachse des Gestängeschusses verläuft, vorhanden ist.

## Claims

1. Rod section or borehole tool (15) of a borehole drill string, wherein the rod section or the borehole tool (15) is designed at the end to form a plug connection and has at at least one end (a) a connecting plug (1) or (b) a connecting socket (2), **characterised in that** the connecting plug (1) has sections (17, 17a) that are circular in cross-section (3, 4) on the outside or the connecting socket (2) has straighter sections (18, 18a) on the inside, the circular sections (17, 17a) forming sections of a common circle and the straighter sections (18, 18a) being inserted between the circular sections (17a, 17a), the number of the circular sections (17, 17a) and the straighter sections (18, 18a) being the same and 4 each, there being a point-symmetrical formation of the cross-section to the centre point through which the longitudinal axis of the rod section extends.

2. Rod section according to claim 1, wherein the circular sections (17, 17a) and the straighter sections (18, 18a) are connected to one another continuously or smoothly.

3. Rod section according to claim 1 or 2, wherein the straighter sections (18, 18a) have radii of curvature which are more than 1.5 times, in particular more than 2 times, larger than the radius of the circular sections (17, 17a).

4. Rod section according to any of claims 1 to 3, wherein the straighter sections (18, 18a) intersect a circular section having a radius that is smaller than the radius of the circular sections (17, 17a).

5. Rod section according to any of claims 1 to 4, **characterised in that** the rod section has a transmitter.

6. Rod section according to any of claims 1 to 5, **characterised in that** the rod section has another connection at the other end spaced apart from the end for connection to another rod section.

7. Rod section according to any of claims 1 to 6, **characterised in that** the rod section is a double-pipe rod section (16).

8. Rod section according to claim 7, **characterised in that** the plug connection is present on the outer rod section (14) of the double-pipe rod section (16).

9. Borehole drill string section of a borehole drill string, in which a rod section according to any of claims 1 to 8 and a borehole tool (15) according to any of claims 1 to 8 are connected.

10. Method for drilling a borehole into the ground, wherein a rod section or a borehole tool (15) is provided, wherein the rod section or borehole tool (15) is designed at the end to form a plug connection and has at one end (a) a connecting plug (1) or (b) a connecting socket (2), and the cross-section of the connecting plug (1) having circular sections (17, 17a) on the outside or the connecting socket (2) having straighter sections (18, 18a), the circular sections (17, 17a) forming sections of a common circle and the straighter sections (18, 18a) being inserted between the circular sections (17a, 17a), the number of the circular sections (17, 17a) and the straighter sections (18, 18a) being the same and 4 each, there being a point-symmetrical formation of the cross-section to the centre point through which the longitudinal axis of the rod section extends.

## Revendications

1. Tige de forage ou outil de forage (15) d'un train de tiges de forage, la tige de forage ou l'outil de forage (15) étant conçu(e) à son extrémité pour former un raccord enfichable et comportant à au moins une extrémité (a) un connecteur enfichable (1) ou (b) une douille de raccordement (2), **caractérisé en ce que** le connecteur enfichable (1) ou la douille de raccordement (2) présente, dans sa section transversale (3, 4), des sections circulaires (17, 17a) et des sections plus rectilignes (18, 18a), les sections circulaires (17, 17a) constituent des sections du même cercle et les sections plus rectilignes (18, 18a) étant insérées entre les sections circulaires (17a, 17a), le nombre de sections circulaires (17, 17a) et de sections plus rectilignes (18, 18a) étant identique et égal à 4, la section transversale présentant une symétrie ponctuelle par rapport au centre, à travers lequel passe l'axe longitudinal de la tige de forage.

2. Tige de forage selon la revendication 1, dans lequel les sections circulaires (17, 17a) et les sections plus rectilignes (18, 18a) sont reliées entre elles de manière continue ou lisse.

3. Tige de forage selon l'une des revendications 1 ou 2, dans lequel les sections plus rectilignes (18, 18a) présentent des rayons de courbure qui sont plus de 1,5 fois, en particulier plus de 2 fois, supérieurs au rayon des sections circulaires (17, 17a).

4. Tige de forage selon l'une quelconque des revendications 1 à 3, dans lequel les sections plus rectilignes (18, 18a) coupent une section circulaire qui présente un rayon inférieur au rayon des sections circulaires (17, 17a).

5. Tige de forage selon l'une quelconque des revendications 1 à 4, **caractérisé en ce que** ledit tige de forage comporte un émetteur.

6. Tige de forage selon l'une quelconque des revendications 1 à 5, **caractérisé en ce que** ledit tige de forage présente, à l'autre extrémité espacée de l'extrémité, une autre connexion pour le raccordement à un autre tige de forage.

7. Tige de forage selon l'une quelconque des revendications 1 à 6, **caractérisé en ce que** ledit tige de forage est une tige de forage à double tube (16).

8. Tige de forage selon la revendication 7, **caractérisé en ce que** le raccord enfichable est présent sur la tige de forage extérieur (14) de la tige de forage à double tube (16).

9. Section d'un train de tige de forage dans laquelle une tige de forage selon l'une des revendications 1 à 8 et un outil de forage (15) selon l'une des revendications 1 à 8 sont reliés.

10. Procédé permettant la réalisation d'un forage dans le sol, dans lequel une tige de forage ou une outil de forage (15) est fourni, la tige forage ou l'outil de forage (15) étant conçu à son extrémité pour former un raccord enfichable et comportant à une extrémité (a) un connecteur enfichable (1) ou (b) une douille de raccordement (2), et la section transversale de la connecteur enfichable (1) à l'extérieur ou de la douille de raccordement (2) présente des sections circulaires (17, 17a) et des sections plus rectilignes (18, 18a), les sections circulaires (17, 17a) formant des sections d'un même cercle et les sections plus rectilignes (18, 18a) étant insérées entre les sections circulaires (17a, 17a), le nombre de sections circulaires (17, 17a) et de sections plus rectilignes (18, 18a) étant identique et égal à 4, la section transversale présentant une symétrie ponctuelle par rapport au centre, à travers lequel passe l'axe longitudinal de la tige de forage.
